# EUROPÄISCHE PATENTSCHRIFT

(11) **EP 1 868 556 B1**
(45) Veröffentlichungstag und Bekanntmachung des Hinweises auf die Patenterteilung: **09.09.2009**
(21) Anmeldenummer: 06703859.6
(22) Anmeldetag: 20.01.2006
(51) Int. Cl.: A61H 1/02, A63B 22/02

(54) **GEHHILFE FÜR EIN MECHANISCH ANGETRIEBENES LAUFBAND**
WALKING AID FOR A MECHANICALLY DRIVEN TREADMILL
AIDE A LA MARCHE DESTINEE A UN TAPIS ROULANT A ENTRAINEMENT MECANIQUE

(30) Priorität: 14.04.2005 DE 102005017330; 21.07.2005 DE 102005034197
(43) Veröffentlichungstag der Anmeldung: 26.12.2007
(73) Patentinhaber: Schoenenberger, Willi, 8820 Wädenswil (CH)
(72) Erfinder: Schoenenberger, Willi, 8820 Wädenswil (CH)
(74) Vertreter: Grünecker, Kinkeldey, Stockmair & Schwanhäusser Anwaltssozietät
(86) Internationale Anmeldenummer: PCT/EP2006/000523
(87) Internationale Veröffentlichungsnummer: WO 2006/108457

(56) Entgegenhaltungen:
- DE-A1- 10 139 276
- DE-U1- 20 019 732
- US-B1- 6 663 539

## Beschreibung

Die vorliegende Erfindung betrifft eine Gehhilfe für ein mechanisch angetriebenes Laufband.

Bei der Therapie von Querschnittspatienten bzw. Patienten mit neurologischen Schädigungen und Erkrankungen wird seit einiger Zeit das Laufbandtraining mit Erfolg eingesetzt, wobei zumeist eine partielle Körpergewichtsentlastung durch eine Aufhängevorrichtung erzielt wird. Hierdurch wird es dem Patienten ermöglicht, die Gehbewegung zu trainieren, selbst wenn er nicht selbständig oder nur mit therapeutischer Hilfe gehfähig ist. Ziel der Bewegung ist es, Stoffwechselprozesse anzuregen, sowie die Funktion der Muskulatur und Gelenke zu erhalten.

Selbst wenn eine partielle Körpergewichtsentlastung durch die Aufhängevorrichtung erzielt wird, ist es im Allgemeinen bei den meisten Patienten notwendig, dass die Füße von Krankengymnasten gesetzt werden müssen. Der Personalaufwand von bis zu drei Krankengymnasten, sowie deren körperliche Belastung bei der Behandlung ist hoch. Hierbei ist einerseits die Sitzposition für den Therapeuten ungünstig, gleichermaßen wird im hohen Maße die Wirbelsäule belastet, so dass bei dieser Tätigkeit die Therapeuten häufig über Beschwerden in verschiedenen Bereichen der Wirbelsäule klagen.

Nachteilig an der Bewegung der Beine der Patienten durch die Therapeuten ist ferner, dass die Füße der Patienten häufig nicht exakt gesetzt werden, was zu unsymmetrischen Bewegungsabläufen führt.

Zur Behebung der obengenannten Probleme wurden verschiedene Lösungsversuche unternommen. So wurden unter anderem computergestützte Verfahren zur Bewegungssteuerung entwickelt, die in Bewegungsrobotem eingesetzt wurden, um die unteren Extremitäten zu bewegen. Da dieses System sehr teuer ist, ist der Einsatz nur im eingeschränkten Maße möglich.

Ferner wurde, wie in der DE 101 39 276 beschrieben, ein Gangtrainingssystem mit einem Laufband entwickelt, wobei zwei voneinander unabhängige Räder von dem Laufband angetrieben werden und jedes einzelne Rad mit Vorrichtungen zur Fixierung eines Unterschenkels versehen ist, und wobei über einen in einer Längsnabe eingebrachten Gleiter, an welchen die Fixierungsvorrichtung angeordnet ist, auf die unteren Extremitäten des Nutzers eine individuell anpassbare Gangbewegung übertragen wird. Da der Gleiter innerhalb der Längsnabe verschiebbar angeordnet ist, besteht beim Fixieren der einzelnen Unterschenkel eine erhebliche Verletzungsgefahr, sofern sich der Gleiter nicht in seiner Endposition befindet. Ferner müssen die zwei Räder exakt zueinander ausgerichtet werden, um eine gleichmäßige Bewegung zu gewährleisten. Das beschriebene System ist zudem aufwendig und daher in der Herstellung, wie auch in der Wartung, kostspielig.

Es ist daher die Aufgabe der vorliegenden Erfindung, eine einfache Gehhilfe bereitzustellen, welche eine dem natürlichen Gehen ähnliche Bewegung erzeugt. Ferner soll eine Gehhilfe bereitgestellt werden, welche die Therapeuten entlastet und den Patienten ein im Wesentlichen eigenständiges Training ermöglicht.

Die obengenannte Aufgabe wird durch eine Gehhilfe für ein mechanisch angetriebenes Laufband gelöst, umfassend wenigstens ein über jeweils zwei Umlenkrollen geführtes, direkt oder indirekt über das Laufband angetriebenes Zugmittel, dessen sich dem Laufband unmittelbar zugewandter Zugmitteltrum in gleicher Richtung wie das Laufband bewegt und dessen von dem Laufband abgewandter Zugmitteltrum in entgegengesetzter Richtung zum Laufband bewegt, sowie mit mindestens einem an dem Zugmittel angeordnetem Befestigungselement für Halterungen für den Fuß- und/oder Beinbereich.

Die erfindungsgemäße Gehhilfe weist eine sehr einfache Struktur auf. Hierbei ist einerseits die Position der beiden Unterschenkel bzw. Füße fest vorgegeben, gleichzeitig kann, da die Bewegung mittels eines Zugmittels erzielt wird, eine sehr gleichmäßige Bewegung sichergestellt werden. Hierbei ist die Erzielung eines fast natürlichen Bewegungsablaufes ohne zusätzliche Einstellungen möglich. Durch die erfindungsgemäße Gehhilfe gewinnt der Patient eine gewisse Selbständigkeit zurück, da die Hilfe von Therapeuten nur noch zum Aufstieg auf das Laufband und zur Fixierung der Unterschenkel benötigt wird. Gleichzeitig wird die Arbeit der Therapeuten erleichtert und zusätzlicher Freiraum geschaffen, um weitere Patienten zu betreuen. Da die Gehhilfe über das Laufband bewegt wird, ist kein zusätzlicher Antrieb erforderlich.

Eine entsprechende automatisierte Laufbandtherapie kann bei zahlreichen motorischen Erkrankungen und Verletzungsfolgen, für orthopädisch/traumatologisch erkrankte Patienten als effektive Standardtherapie eingesetzt werden. Beispielhaft werden hierbei unter anderem Hemi-, Para-, Tetraplegie, spatische Lähmung, Multipe Sklerose, Schädel-Him Trauma genannt.

Darüber hinaus kann die automatisierte Laufbandtherapie auch in der Geriatrie eingesetzt werden, um ältere Menschen bewegungsmobil zu halten. Auch hier ist es von entscheidender Bedeutung, dass eine entsprechende Therapie eigenständig durchführbar ist, ohne eine therapeutische Hilfestellung, um den betroffenen Personen möglichst lange ihre Eigenständigkeit zu bewahren.

Gemäß einer bevorzugten Ausführungsform kann die Gehhilfe zwei Umlenkrollen und ein Zugmittel umfasst. Hierdurch werden die notwendigen Bauteile auf ein Mindestmaß beschränkt. Ferner wird die Bewegung beider Unterschenkel über ein einziges System mittels eines einzigen Zugmittels erzielt, so dass eine sehr gleichmäßige Bewegung sichergestellt wird.

Vorteilhafterweise können zwei Befestigungselemente an einander diametral gegenüberliegenden Positionen des Zugmittels angeordnet sein. Auf diese Weise ist auch die Position der beiden Unterschenkel zueinander fest vorgegeben, so dass unmittelbar, ohne zusätzliche Einstellung, ein fast natürlicher Bewegungsablauf erzielt werden kann.

Vorteilhafterweise können die Befestigungselemente um eine Achse parallel zu der Umlenkrollenachse schwenkbar befestigbare Halterungen für die Unterschenkel aufweisen. Diese Anordnung stellt sicher, dass die durch die Gehhilfe erzielte Bewegung im wesentlichen einer natürlichen Bewegung entspricht. Hierbei ist gewährleistet dass sich die Senkrechtachse der Halterung durch die Kniebeuge und den Ablauf des Zugmittels dauernd verändert.

Gemäß einer anderen bevorzugten Ausführungsform kann die Gehhilfe vier Umlenkrollen mit zwei jeweils zwei Umlenkrollen zugeordneten Zugmitteln aufweisen, wobei die Zugmittel parallel zueinander angeordnet sind. Hierdurch wird für jeden Fuß bzw. Bein ein eigenes Bewegungsmittel bereitgestellt, welche unabhängig voneinander in ihrer Position verändert werden können, um so ohne große Umbaumaßnahmen andere Bewegungsrhythmen durchzuführen.

Vorteilhafterweise erstrecken sich die Befestigungselemente in den Zwischenraum zwischen den parallel zueinander angeordneten Zugmitteln. Der Benutzer steht folglich zwischen den beiden durch Umlenkrollen und Zugmitteln gebildeten Bewegungshilfen, so dass ausreichender Platz bereitgestellt wird, um die Bewegung nicht zu behindern. Gleichzeitig werden Verletzungen durch Kontakt mit der Gehhilfe ausgeschlossen. Hierbei sind beide Befestigungselemente entsprechend der gewollten Position jedes Beines an dem Zugmittel angeordnet.

Vorteilhafterweise kann das Zugmittel eine Kette sein und die Umlenkrollen als Kettenräder ausgebildet sein. Der Einsatz von Kettenrädern und Ketten stellen ein sehr einfaches Mittel zur Durchführung der beabsichtigten Bewegung dar. Das System aus Ketten und Kettenrädern ist leicht zu warten und seit langer Zeit erprobt.

In einer anderen bevorzugten Ausführungsform können die Zugmittel Zahnriemen sein.

Vorteilhafterweise kann der Zahnriemen direkt auf dem Laufband aufliegen, um die Bewegung des Laufbandes auf die Umlenkrollen zu übertragen. Ferner kann die Außenoberfläche des Zahnriemens mit einem zusätzlich aufgebrachten Material versehen sein, welches den Kontakt zur Laufbandoberfläche erhöht. Das zusätzliche Material kann z.B. ein Gummistreifen sein, welcher auf den Zahnriemen aufgeklebt und vulkanisiert wird. Das material kann unterbrochen sein, damit bei der Umlenkung keine Ziehkräfte entstehen. Bei dieser Ausführungsform wird das Befestigungselement vorzugsweise an der Oberseite des Zahnriemens angeordnet. Hierbei ist nur ein Mittelrahmen notwendig an dem links und rechts die Umlenkrollen angeordnet sind. Hierdurch verringert sich die notwendige Breite der Vorrichtung, so dass die Beine des Patienten nicht gespreizt werden.

Gemäß einer bevorzugten Ausführungsform kann zumindestens einer Umlenkrolle ein mit dem Laufband in Kontakt stehendes Antriebsrad zugeordnet sein. Durch ein entsprechendes Antriebsrad können die Umlenkrollen auf einfache Art und Weise in Bewegung gebracht werden und somit die Bewegung des Laufbandes einfach auf die Zugmittel übertragen werden.

Vorteilhafterweise können die Antriebsräder konzentrisch zu den Umlenkrollen ausgebildet sein und höchstens den gleichen, insbesondere im wesentlichen den gleichen Durchmesser wie die Umlenkrollen aufweisen. Die mit den Umlenkrollen in Kontakt stehenden Antriebsrädern weisen eine gemeinsame Achse auf, so dass hier über die Wahl des Durchmessers die konkrete Bewegungsgeschwindigkeit der Gehhilfe bestimmt werden kann.

Gemäß einer anderen bevorzugten Ausführungsform kann vorgesehen sein, dass die Laufbandgeschwindigkeit von einem mit dem Laufband in Reibkontakt stehenden Antriebsrad auf ein mit Abstand zu dem Antriebsrad angeordnetes der Umlenkrolle zugeordneten Antriebsrad übertragbar ist. Hierbei wird die Laufbandgeschwindigkeit nicht direkt auf die Gehhilfe, sondern über einen gesonderten von den Umlenkrollen unabhängigen Bewegungsablauf übertragen. Auf diese Weise wird ein sehr gleichmäßiger, einer natürlichen Bewegung ähnlicher Bewegungsablauf erzielt. Darüber hinaus ist eine entsprechend ausgestaltete Gehhilfe sehr einfach in der Konstruktion und Montage, wie auch Wartung und Reparatur, da der Antrieb und die über die Umlenkrollen erzielte Bewegung voneinander getrennt sind.

Gemäß einer weiteren bevorzugten Ausführungsform kann das in Reibkontakt mit dem Laufband stehende Antriebsrad im Wesentlichen senkrecht zu der Umlenkrolle angeordnet sein. Auf diese Weise wird der Abstand zwischen den beiden Antriebsrädern so klein wie möglich gehalten, so dass lange Übertragungswege vermieden werden.

Hierbei kann das Antriebsrad der im Betrieb hinten angeordneten Umlenkrolle zugeordnet sein. Auf diese Weise wird die Gehhilfe auf dem Laufband stabilisiert und eine gleichmäßige Übertragung der Bewegung sichergestellt.

Gleichermaßen kann das Antriebsrad der im Betrieb vome angeordneten Umlenkrolle zugeordnet sein. Hierdurch ist es möglich das Antriebsrad weiter von der Gehhilfe zu entfernen und insbesondere einen Kontakt mit dem Patienten auszuschließen. Ferner kann sich die Adhäsion zwischen Laufband und Antriebsrad erhöhen, da die Hebelwirkung der Gehhilfe nach hinten einen höheren Antriebsdruck zwischen Antriebsrad und Laufband erzeugt.

Gemäß einer weiteren Ausführungsform kann das in Reibkontakt mit dem Laufband stehende Antriebsrad vor der Umlenkrolle angeordnet sein. Da das Antriebsrad vor der eigentlichen Gehhilfe angeordnet ist, kann die Gehhilfe sehr nahe an dem Laufband angeordnet sein, was sich im wesentlichen auf das untere dem Laufband zugewandte Zugmitteltrum auswirkt.

Vorteilhafterweise können beide Antriebsräder als Reibräder ausgebildet sein, wobei ein weiteres Rad zwischen den beiden Antriebsrädern in Kontakt mit diesen angeordnet ist. Die Übertragung der Laufbandgeschwindigkeit über Reibräder ist eine sehr einfache Übertragungsweise, das zusätzliche Rad ist hierbei notwendig, um sicherzustellen dass sich die Umlenkrollen in gleicher Richtung wie das untere Antriebsrad bewegen.

Gemäß einer weiteren bevorzugten Ausführungsform können die mit dem Laufband in Kontakt stehenden Antriebsräder über ein Zugmittel miteinander verbunden sein. Auch diese Übertragung ist ein in der Praxis bekanntes und vielfach eingesetztes und daher bewährtes Mittel, welches zusätzlich eine einfache und schnelle Wartung ermöglicht.

Gemäß einer anderen bevorzugten Ausführungsform kann eine von dem Zugmittel unabhängige Führung für die Halterung vorgesehen sein. Eine entsprechende Führung stellt sicher, dass die von den Halterungen durchgeführte Bewegung sehr gleichmäßig und exakt ausgeführt wird.

Gemäß einer weiteren Ausführungsform kann vorgesehen sein, dass das Befestigungselement als ein orts- und drehfest an dem Zugmittel angeordneter Mitnehmer ausgebildet ist. Durch den Mitnehmer wird die Halterung in der Umlenkung mit einer größeren Geschwindigkeit transportiert. Dies ist wichtig, damit die sogenannte Schwungphase des nach vorne zu transportierenden Beines eine höhere Geschwindigkeit erreicht.

Vorteilhafterweise kann der Mitnehmer an der von den Umlenkrollen abgewandten Seite des Zugmittels angeordnet sein, sich einen vorbestimmten Abstand von dem Zugmittel erstrecken und in Längsrichtung mit einem Aufnahmeschlitz ausgebildet sein, in welchen eine Orthesenhalterung entlang des Aufnahmeschlitzes verschiebbar angeordnet ist. Ein entsprechend ausgebildeter Mitnehmer hat sich in der Praxis bewährt. Der Aufnahmeschlitz dient als Führung für die Aufnahme, die daher nur vorbestimmte Bewegungen durchführen kann.

Gemäß einer anderen bevorzugten Ausführungsform kann die Gehhilfe in einem Gehäuse angeordnet sein, welches mit einem mit einem vorbestimmten Abstand um die Umlenkrollen herum angeordneten Führungselement ausgebildet ist, durch welches sich die Orthesenhalterung von dem Mitnehmer aus dem Gehäuse erstrecken kann. Hierdurch wird ein Führungselement auf sehr einfache Art und Weise bereitgestellt, ohne dass zusätzliche Mittel notwendig werden, da das Führungselement innerhalb des Gehäuses ausgebildet ist.

Vorteilhafterweise kann das Führungselement als schlitzförmige Öffnung ausgebildet sein.

Gemäß einer weiteren bevorzugten Ausführungsform ist zumindestens der dem Laufband zugewandte Abschnitt der schlitzförmigen Öffnung im Wesentlichen parallel zu dem Laufband ausgebildet und die schlitzförmige Öffnung kann sich um jede der Umlenkrollen unter einem vorbestimmten Abstand erstrecken. Durch die Festlegung des Abstandes und dem parallelen Abstand wird eine möglichst gleichmäßige Bewegung, die der natürlichen Bewegung nahe kommt, erzielt. Hierbei können durch die Wahl der Schlitzform und der Anordnung des Schlitzes unterschiedliche Bewegungsmuster erzielt werden.

Vorteilhafterweise ist die schlitzförmige Öffnung um die Umlenkrollen herum als Kreisabschnitt ausgebildet. Hierbei kann vorgesehen sein, dass die Kreisabschnitte unterschiedliche Durchmesser aufweisen. In diesem Zusammenhang hat es sich als vorteilhaft erwiesen, wenn im Betrieb der größere Durchmesser an der hinteren Umlenkrolle ausgebildet ist. Alle diese Ausführungsformen tragen wiederum zu der Gleichmäßigkeit des Bewegungsmusters, wie auch der Erzielung unterschiedlicher Bewegungsmuster bei.

Gemäß einer weiteren bevorzugten Ausführungsform kann das Gehäuse aus zwei parallel zueinander angeordneten Platten bestehen. Hierdurch wird ein ausreichender Schutz des Benutzers bereitgestellt, um hier mögliche Verletzungen durch die sich bewegenden Teile der Gehhilfe zu vermeiden.

Vorteilhafterweise können die Umlenkrollen und die Antriebsräder zwischen den beiden Platten angeordnet und an diesen befestigt sein. Hierdurch vereinfacht sich der Aufbau wiederum, da keine komplizierte zusätzliche Halterung bereitgestellt werden muss.

Gemäß einer anderen bevorzugten Ausführungsform kann ein Laufrad an dem Gehäuse mit einem vorbestimmten Abstand zu der im Betrieb vome angeordneten Umlenkrolle in Kontakt mit dem Laufband angeordnet sein. Hierdurch wird die Gehhilfe zusätzlich stabilisiert, so dass zwei Auflagepunkte zur Verfügung gestellt werden.

Vorteilhafterweise kann die Halterung der Orthese verschwenkbar an der Orthesenaufnahme befestigt sein. Dieses Merkmal stellt sicher, dass sich der Unterschenkel jeweils in der richtigen Bewegungsposition befindet.

Vorteilhafterweise kann jeweils an der vom Befestigungselement abgewandten Seite des Zugmittels ein Schutzelement angeordnet sein. Hierdurch wird die Gehhilfe zumindestens auf einer Seite geschützt, so dass es hier nicht zu Beeinträchtigungen des Bewegungsablaufes kommt.

Gemäß einer weiteren bevorzugten Ausführungsform kann vorgesehen sein, dass das mit der Umlenkrolle jeweils im Eingriff stehende Antriebsrad an der Außenseite des Schutzelementes angeordnet ist. Folglich werden die einzelnen Übertragungen der Bewegungen deutlich voneinander getrennt und hierdurch wiederum die Wartung und Reparatur vereinfacht.

Vorteilhafterweise kann die Gehhilfe an dem Gestell des Laufbandes befestigbar sein. Hierdurch wird eine stabile Anordnung der Gehhilfe auf dem Laufband gewährleistet. Eine mögliche Befestigung der Gehhilfe ist zum Beispiel an der Geländerstütze.

Gemäß einer weiteren Ausführungsform kann vorgesehen sein, dass die zwei Umlenkrollen über einen Längsträger miteinander verbunden sind und über den Längsträger an dem Laufband befestigbar sind. Dies stellt eine sehr einfache Möglichkeit der Fixierung der Gehhilfe dar. Durch den Längsträger werden die beiden Umlenkrollen relativ zueinander zusätzlich fixiert und daher eine zusätzliche Sicherung bereitgestellt.

Vorteilhafterweise kann im Bereich des Längsträgers eine Schiebemuffe vorgesehen sein, um die Gehhilfe relativ zu dem Haltegriff zu verschieben. Hierdurch ist es möglich, die Gehhilfe einfach auf die Größe des jeweiligen Patienten einzustellen und sicherzustellen, dass während des Betriebes der Gehhilfe ein sicherer Halt an dem Haltegriff gewährleistet ist.

Gemäß einer weiteren bevorzugten Ausführungsform kann die Gehhilfe an einem Handlaufgestell des Laufbandes befestigbar sein. Hierdurch wird eine weitere Stabilisierung der Gehhilfe auf dem Laufband gewährleistet.

Zwar ist es mögliche, die Gehhilfe raumfest anzuordnen und nur zum Gebrauch auf das Laufband zu schieben, es ist jedoch bevorzugt, dass sich das Gehäuse bis zu einer zwischen dem Handlaufgestell angeordneten Querträger erstreckt und um den Querträger bewegbar ist. Auf diese Weise ist es leicht möglich, die Gehhilfe wegzuklappen, wenn diese nicht benutzt werden muss, so dass das Laufband dann auch für andere therapeutische Zwecke einsetzbar ist.

Vorteilhafterweise kann das Gehäuse mit einer Durchgangsöffnung zur Aufnahme des Querträgers ausgebildet sein. In diesem Fall muss das Gehäuse nicht mit zusätzlichen Befestigungen ausgebildet werden, so dass sich wiederum die Anzahl der notwendigen Teile reduziert.

Vorteilhafterweise kann vorgesehen sein, dass die Gehhilfe über das Schutzelement mit den feststehenden Seitenbereichen des Laufbandes verbunden ist. Hierdurch wird die Position der Gehhilfe auf dem Laufband fest vorgegeben.

Vorteilhafterweise kann die zur Befestigung des vorderen Endes der Gehhilfe sich durch die Schutzelemente erstreckende Achse, die Achse für die mit dem Laufband in Reibkontakt stehenden Antriebsrädern sein. Hierdurch vereinfacht sich wiederum der Aufbau der Gehhilfe.

Vorteilhafterweise kann sich die Achse durch die Antriebsräder beider parallel zueinander angeordneter Zugmittel erstreckt. Die Antriebsräder sind folglich durch eine drehbare Achse miteinander verbunden , und damit die Synchronität des Zugmittels mit der Orthesenaufnahme links und rechts diametral gewährleistet.

Gemäß einer weiteren bevorzugten. Ausführungsform kann das/die Zugmittel in einem Gehäuse angeordnet sein und sich die Befestigungselemente durch in den Außenplatten des Gehäuses ausgebildete schlitzförmige Öffnungen erstrecken, wobei die Befestigungselemente über Führungselemente in der schlitzförmigen Öffnung gehalten werden. Hierdurch wird eine zusätzliche Stabilisierung der Befestigungsmittel innerhalb der schlitzförmigen Öffnung erzielt. Dies hat sich insbesondere bei Ausübung von Druck auf die Befestigungselemente als vorteilhaft erwiesen. Gleichzeitig wird das Spiel der Befestigungselemente innerhalb der schlitzförmigen Öffnung minimiert.

Vorteilhafterweise kann Gehilfe sich jedes Führungselement durch die schlitzförmige Öffnung erstrecken und parallel zur Innen- und Außenwand der Außenplatten ausgebildete flächige Elemente umfassen. Entsprechende Führungselemente lassen sich sehr einfach fertigen und besitzen eine ausreichende Stabilität.

Hierbei können jedem Befestigungselemente zwei Führungselemente zugeordnet sein, welche sich durch jeweils eine der parallel zueinander ausgebildeten Platten erstrecken. In diesem Fall ist ein Führungselement an dem Befestigungselement ausgebildet, wohingegen sich das zweite an der von dem Befestigungselement abgewandten Seite bis in den gegenüberliegenden Schlitz erstreckt. Auf diese Weise wird das Befestigungelement sicher gehalten und gleichzeitig ein auf das Zugmittel ausgeübter einseitiger Druck minimiert.

Vorteilhafterweise können in dem Gehäuse zwei Zugmittel ausgebildet sein, zwischen den Zugmitteln eine Innenführung mit schlitzförmiger Öffnung angeordnet sein, und die an der von dem Befestigungsmittel abgewandten Seite des Zugmittels angeordnete Führung in die schlitzförmige Öffnung der Innenführung eingreifen. Auch hier wird eine Stabilisieren beidseitig des Zugmittels bereitgestellt. Die Stabilisierung an der von dem Befestigungsmittel abgewandten Seite des Zugmittels erfolgt jedoch im Inneren des Gehäuses und ist somit nicht sichtbar. Hierdurch kann ein Verletzungsrisiko durch das zweite Führungselement ausgeschlossen werden.

Vorteilhafterweise können zwei Innenführungen parallel zueinander ausgebildet sein.

Ferner kann vorgesehen sein, dass die Orthese mit einem selbsttätig einrastenden Verschluss ausgebildet ist. Diese Ausführungsform unterstützt wiederum die Unabhängigkeit des Benutzers von einem Therapeuten, da sich die Orthese selbsttätig einrasten lässt, und ohne Zuhilfenahme der Hand lösbar ist.

Eine bevorzugte Ausführungsform der vorliegenden Erfindung wird nachfolgend unter Bezugnahme auf die beigefügten Zeichnungen erläutert. Es zeigen:
- Fig. 1: eine seitliche Ansicht einer erfindungsgemäßen Laufhilfe, welche auf ein Laufband aufgesetzt ist;
- Fig. 2: eine Vorderansicht der in Fig. 1 dargestellten erfindungsgemäßen Gehhilfe;
- Fig. 3: eine Seitenansicht einer erfindungsgemäßen Laufhilfe gemäß einer anderen Ausführungsform teilweise im Schnitt;
- Fig. 4: die erfindungsgemäße Gehhilfe gemäß Fig. 3, welche auf einem Laufband zur Inbetriebnahme angeordnet ist;
- Fig. 5: die erfindungsgemäße Gehhilfe gemäß der Fig. 3 und 4 auf einem Laufband im zurückgeklappten Zustand;
- Fig. 6: eine dreidimensionale Ansicht einer erfindungsgemäßen Gehhilfe gemäß noch einer anderen Ausführungsform, welche auf einem Laufband angeordnet ist; und
- Fig. 7: die Gehhilfe gemäß Fig. 6 in einer Vorderansicht,
- Fig. 8: die Gehhilfe gemäß einer anderen Ausführungsform in einer Schnittansicht.

Die in Fig. 1 dargestellte Gehhilfe 1 umfasst zwei unter einem vorbestimmten Abstand nebeneinander angeordnete Antriebsräder 2. Hierbei sind die Antriebsräder 2 vorzugsweise gummiert ausgebildet, um eine möglichst geräuscharme Bewegung auf dem Laufband zu gewährleisten.

Jedem Antriebsrad 2 ist ein Kettenrad 3 zugeordnet, wobei die Räder solchermaßen miteinander verbunden sind, dass die Bewegung des Antriebsrades 2 auf das Kettenrad 3 übertragen wird. Wie insbesondere aus Fig. 2 deutlich wird, sind das Antriebsrad und das Kettenrad fast gleichgroß ausgebildet und über eine gemeinsame Achse miteinander verbunden.

Die zwei Kettenräder 3 sind miteinander über ein Kette 4 verbunden und dienen als Umlenkrollen. Die Kette 4 verläuft zwischen den Kettenrädern 3 im Wesentlichen parallel zu-Der Lauffläche des Laufbandes 10.

Wird das Laufband 10 in Bewegung gesetzt, beginnen sich gleichzeitig die Antriebsräder 2 zu bewegen. Die Bewegung der Antriebsräder 2 wird auf die Kettenräder 3 übertragen und auf diese Weise wird auch die Kette angetrieben. Hierbei wird der dem Laufband zugewandte Abschnitt der Kette in der gleichen Richtung wie das Laufband bewegt und der vom Laufband abgewandte Bereich der Kette, das heißt der Bereich der Kette, der umgelenkt wird, entgegengesetzt zu der Richtung des Laufbandes.

Wie insbesondere in Fig. 2 gezeigt ist, ist an zwei einander gegenüberliegenden Positionen der Kette jeweils eine Halterung für jeweils einen Unterschenkel angeordnet. Hierbei liegen die jeweiligen Positionen einander diametral gegenüber, im Ruhezustand für das rückwärts zu führende Bein unten und für das vorwärts zu führende Bein oben.

Jede Halterung für einen Unterschenkel umfasst eine Orthesenvorrichtung 6 mit Beinmanschette 7, welche mit der Kette verbunden ist. Hierbei ist der Befestigungspunkt der Orthesenvorrichtung 6 an der Kette als Drehpunkt 8 ausgebildet, so dass die Orthesenvorrichtung um den von der Kette mitgeführten Drehpunkt 8 verschwenkt werden kann. Hierdurch wird bei der Bewegung der Kette 4 ein fast natürlicher Bewegungsablauf erzielt. Der Drehpunkt 8 kann hierbei auch unter einem vorbestimmten Abstand zu der Kette ausgebildet sein, um mögliche Verletzungsgefahren durch die Kette auszuschließen.

Im Betrieb wird hier jeweils ein Bein des Patienten über die Beinmanschette an den Orthesenvorrichtungen 6 befestigt. Wird das Laufband 10 in Bewegung gesetzt, werden die in den Orthesenvorrichtungen befestigten Unterschenkel der Patienten über die von den Antriebsrädern 2 auf die Kettenräder 3 und hierdurch auf die Kette 4 übertragenen Bewegungen mitgeführt. Hierbei wird das sich auf der Lauffläche befindliche Bein, d.h. das an dem unteren Abschnitt der Kette befestigte Bein mit nach hinten, dann über die Kettenumlenkung nach oben und entgegengesetzt der Laufbandrichtung wieder nach vome geführt. Das andere an dem dem Laufband abgewandten Abschnitt der Kette befestigte Bein wird über die vordere Kettenumlenkung nach unten auf die Lauffläche des Laufbandes gesetzt und anschließend nach hinten geführt. Hierdurch wird eine gleichmäßige Gehbewegung erzielt, deren Geschwindigkeit über die Geschwindigkeit des Laufbandes regulierbar ist.

Zur Fixierung der Gehhilfe 1 auf dem Laufband 10 sind die beiden Antriebsräder 2 der Gehhilfe über einen Längsträger 9 miteinander verbunden, der sich über das vordere Antriebsrad 2 hinaus erstreckt und an seinem vorderen Ende eine Befestigungsvorrichtung 11 aufweist. Mittels dieser Befestigungsvorrichtung kann die Gehhilfe an der Geländerstütze 12 des Laufbandes 10 fixiert werden. Auf diese Weise kann die Gehhilfe mit dem für den Patienten geeigneten Abstand zu dem Handgriff fixiert werden.

Ferner ist im Bereich des Längsträgers zwischen der Geländerstütze 12 und dem vorne angeordneten Antriebsrad eine Schiebemuffe 13 angeordnet, die es ermöglicht, die Position der Gehhilfe relativ zu der Geländerstütze 12 und damit zu dem Handgriff zu verschieben, so dass die Gehhilfe je nach Körpergröße der Patienten eingestellt werden kann. Die Schiebemuffe 13 hat auch die Funktion die Gehhilfe erst zu dem Zeitpunkt auf dem Laufband anzuordnen, zu dem sich ein Patient bereits in einer senkrechten Position auf dem Laufband befindet. Dies ist insbesondere in Fälle von Bedeutung, wenn ein Patient mit einem Rollstuhl auf das Laufband gefahren und mit Hilfe eines Entlastungssystems in eine senkrechte Position gebracht wird, d.h. wenn die auf dem Laufband angeordnete Gehhilfe in einer vorbereitenden Phase des Patienten stören würde.

Eine andere Ausführungsform der erfindungsgemäßen Gehhilfe ist in Fig. 3 dargestellt. Hierbei werden entsprechende Elemente der Gehhilfe mit den gleichen Bezugszeichen bezeichnet.

Die in Fig. 3 dargestellte Gehhilfe 1 umfasst zwei unter einem vorbestimmten Abstand nebeneinander angeordnete Umlenkrollen 3. Die zwei Umlenkrollen 3 sind hierbei als Kettenräder ausgebildet und über eine Kette 4 miteinander verbunden. Die zwei Umlenkrollen 3 sind ferner innerhalb eines Gehäuses, gebildet aus zwei Platten 14,15, angeordnet. Obwohl hier keine Verbindung zwischen den Platten 14,15 dargestellt ist, werden die Platten im Betrieb, zumindestens in dem von dem Laufband 10 abgewandten Bereichen, über ein Verbindungselement miteinander verbunden und so das Gehäuse geschlossen.

Einer der beiden Umlenkrollen 3 ist ein Antriebsrad 16 zugeordnet und ist in etwa senkrecht unterhalb der Umlenkrolle 3, in der Nähe der dem Laufband zugewandten Bereiche der Platten 14,15 angeordnet. Hierbei ist das Antriebsrad 16 solchermaßen ausgebildet, dass die Lauffläche des Antriebsrades über das Gehäuse hinausragt und vorzugsweise gummiert ausgebildet ist, um eine möglichst geräuscharme Bewegung auf dem Laufband zu gewährleisten.

In Betrieb sitzt dieses Antriebsrad 16 unmittelbar auf dem Laufband 10 auf und wird durch die Bewegung des Laufbandes in Bewegung versetzt. Ferner weist das Antriebsrad 16 auf einer Seite ein Zahnrad auf und ist über dieses Zahnrad und eine auf diesem angeordnete Kette 17 mit einem zweiten Antriebsrad verbunden, welches nicht dargestellt ist. Dieses zweite Antriebsrad ist parallel auf einer Achse mit der Umlenkrolle 3 ausgebildet und weist in etwa den gleichen Durchmesser wie die Umlenkrolle 3 auf. Die von dem Antriebsrad 16 über die Kette 17 an das zweite Antriebsrad übertragene Bewegung wird unmittelbar auf die Umlenkrolle 3 übergeben und auf diese Weise wird auch die Kette 4 zwischen den Umlenkrollen 3 in Bewegung gesetzt. Das zweite Antriebsrad kann hierbei auch als ein Bauteil mit der Umlenkrolle 3 ausgebildet werden. An zwei einander gegenüberliegenden Positionen der Kette 4 ist jeweils ein Mitnehmer 18 befestigt, welcher direkt über die Bolzen an einzelnen Kettengliedern orts- und drehfest angeordnet wird. Die Verbindung kann zum Beispiel über Nieten erfolgen. Hierbei ist ein Mitnehmer 18 als längliches Element ausgebildet, welches einen in Längsrichtung ausgebildeten Aufnahmeschlitz 19 aufweist. Der Mitnehmer 18 erstreckt sich in der von den Umlenkrollen 3 abgewandten Richtung der Kette 4 und kann vorzugsweise zur Stabilisierung in der Nähe der Kette ein Winkelelement aufweisen, um so an zwei Punkten der Kette stabil angeordnet zu sein.

In dem Aufnahmeschlitz 19 des Mitnehmers 18 ist eine Orthesenaufnahme 20 eingeführt, welche entlang des Aufnahmeschlitzes verschiebbar angeordnet ist.

Jede der Gehäuseplatten 14,15 ist des Weiteren mit einer Führung in Form einer schlitzförmigen Öffnung 21 ausgebildet. Hierbei ist diese schlitzförmige Öffnung 21 mit einem vorbestimmten Abstand um die Kette 4 ausgebildet. Die genaue Positionierung der schlitzförmigen Öffnung 21 kann variieren, es kann jedoch festgehalten werden, dass der dem Laufband zugewandte Bereich der schlitzförmigen Öffnung 21 im Wesentlichen parallel zu dem Laufband angeordnet ist. Im Bereich der Umlenkrollen 3 ist die schlitzförmige Öffnung 21 zumeist als Kreisabschnitt ausgebildet, wobei die einzelnen einander gegenüberliegenden Kreisabschnitte unterschiedliche Durchmesser aufweisen können. Sofern die Kreisabschnitte unterschiedliche Durchmesser aufweisen, wird der im Betrieb an der hinteren Umlenkrolle 3 angeordnete Kreisabschnitt größer ausgebildet. In diesem Fall erstreckt sich der vom Laufband 10 abgewandte, im Wesentlichen gerade Abschnitt schräg nach unten.

Die genaue Ausbildung der schlitzförmigen Öffnung 21 kann je nach gewünschtem Bewegungsmuster ausgebildet werden. Die Orthesenaufnahme 20 erstreckt sich durch den Aufnahmeschlitz 19 des Mitnehmers 18 hindurch bis in den Gehäuseschlitz 21 und ist vorzugsweise an der Innenseite der Gehäuseplatte 14, 15 vergrößert ausgebildet oder wird durch ein Befestigungselement an der Innenseite der Gehäuseplatte 14, 15 gehalten, um ein Herausrutschen der Orthesenaufnahme 20 aus der schlitzförmigen Öffnung 21 zu verhindern.

Wird das Laufband in Bewegung gesetzt, beginnt sich das Antriebsrad 16 zu bewegen, die Bewegung des Antriebsrades 16 wird über die Kette 17 auf das zweite Antriebsrad und so auf die Umlenkrollen 3 und die Kette 4 übertragen. In dem Augenblick, in dem sich die Kette 4 bewegt, wird auch der Mitnehmer 18 von der Kette mitgenommen, und beschreibt hierbei eine feste Bewegung um die Kette 4 herum. Die innerhalb des Aufnahmeschlitzes 19 des Mitnehmers 18 angeordnete Orthesenaufnahme 20 wird gleichzeitig von dem Mitnehmer 18 mitgeführt und beschreibt dabei die von der schlitzförmigen Öffnung 21 vorgegebene Bewegung. Da die Orthesenaufnahme 20 innerhalb des Aufnahmeschlitzes 19 angeordnet ist, kann die Orthesenaufnahme je nach Position des Gehäuseschlitzes 21 in Längsrichtung verschoben werden.

Im Betrieb wird am Ende, das heißt an dem von dem Gehäuse abgewandten Ende der Orthesenaufnahme 20, die Orthese solchermaßen befestigt, dass sie um die Orthesenaufnahme 20 schwenkbar ist, um so zu gewährleisten, dass sich der Unterschenkel des Benutzers immer in einer der Bewegung entsprechenden Position befindet.

In den Fig. 4 und 5 ist die in Fig. 3 dargestellte Gehhilfe auf dem Laufband montiert gezeigt. Bei der dargestellten Ausführungsform ist zusätzlich zwischen den beiden Platten 14,15 des Gehäuses ein weiteres Rad 22 angeordnet, welches jedoch lediglich eine stabilisierende Funktion für die Gehhilfe ausübt, und nicht mit den Umlenkrollen 3 oder der Kette 4 in Verbindung steht. Da das Antriebsrad 16 an dem hinteren Ende der Gehhilfe angeordnet ist, ist das zusätzliche Rad 22 in der Nähe der vorderen Umlenkrolle, vorzugsweise zwischen der vorderen Umlenkrolle 3 und dem hinteren Antriebsrad 13 angeordnet und sitzt auch auf dem Laufband 10 auf.

Zur Anordnung der Gehhilfe 1 auf dem Laufband 10 erstrecken sich die Platten 14,15 des Gehäuses an ihrem vorderen Ende über die vordere Umlenkrolle hinaus und sind an ihrem vorderen Ende mit einer an dem Handlaufgestell 23 des Laufbandes 10 befestigten Halterung, insbesondere dem Querträger 24 verbunden. Hierbei erstreckt sich der Querträger 24 durch eine in den Platten 14,15 vorgesehene Durchtrittsöffnung.

Diese Ausführungsform ermöglicht, dass die Gehhilfe wie in Fig. 5 dargestellt, einfach nach oben geklappt werden kann, so dass das Laufband auch für andere Anwendungen einsetzbar ist.

In den Fig. 6 und 7 ist noch eine andere Ausführungsform einer erfindungsgemäßen Gehhilfe dargestellt. Auch hierbei werden für gleiche Elemente die gleichen Bezugszeichen eingesetzt.

Bei der in Fig. 6 dargestellten Gehhilfe sind insgesamt vier Umlenkrollen 3 vorgesehen, wobei jeweils zwei Umlenkrollen über eine Kette 4 miteinander verbunden sind. Jedes Paar der so miteinander verbundenen Umlenkrollen 3 ist parallel einander gegenüber angeordnet, und jede Kette 4 ist mit einem Mitnehmer 18 für eine Orthesenhalterung versehen. Die beiden Mitnehmer 18 sind hierbei an auf einander zugewandten Seiten der Ketten 4 angeordnet. Auch hier sind die Mitnehmer 18 wie in Fig. 7 dargestellt, an einander diametral gegenüberliegende Positionen angeordnet.

Im Gegensatz zu den Ausführungsformen gemäß der Fig. 1 und 3 wird hierbei jeder Fuß des Patienten an einem durch einen getrennten Bewegungsablauf bewegbaren Mitnehmer 18 befestigt. Jeder Mitnehmer muss eigens eingestellt werden. Auf diese Weise lassen sich besondere Bewegungsabläufe durch die Gehhilfe simulieren. Hierbei ist durch die Anordnung der Achsen der Antriebsräder jedoch eine Synchronität des Zugmittels sichergestellt.

Die Umlenkrollen 3 sind jeweils auf der Innenseite von plattenförmig ausgebildeten Schutzelementen 25,26 befestigt, so dass hier eine ausreichende Stabilisierung der Umlenkrollen erzielt wird. Gleichzeitig wird die Gehhilfe über die Schutzelemente 25,26 sowohl vome als auch hinten an einer Geländerstütze 12 auf dem Laufband 10 fixiert.

Die Gehhilfe wird durch zwei mit Abstand zu der vorderen Umlenkrolle 3 angeordnetes Antriebsrad 16 bewegt, welche unmittelbar auf dem Laufband 10 aufsitzt, und gummiert ausgebildet sind. Hierbei sind auch die Antriebsräder 16 an der Innenseite der Schutzelemente 25,26 angeordnet. Die über die Antriebsräder 16 von dem Laufband aufgenommene Bewegung wird über ein jedem Antriebsrad 16 zugeordnetes Kettenrad 27 auf ein der vorderen Umlenkrollen 3 zugeordnetes Kettenrad 28 auf die vorderen Umlenkrollen 3 übertragen. Das Kettenrad 28 entspricht hierbei dem der Umlenkrolle 3 zugeordneten Antriebsrad.

Die Kettenräder 28 entsprechen hierbei den den Umlenkrollen 3 zugeordneten Antriebsrädern. Die Übertragung zwischen jedem dem Antriebsrad 16 zugeordneten Kettenrad 27 und dem der Umlenkrolle 3 zugeordneten Kettenrad 28 erfolgt über eine Kette 29.

Hierbei sind sowohl die den Antriebsrädern 16, wie auch die den Umlenkrollen 3 zugeordneten Kettenräder 27,28 jeweils an der Außenseite der Schutzelemente angeordnet. Die Antriebsräder 16 sowie die diesen zugeordneten Kettenräder weisen eine gemeinsame Achse auf, die sich beidseitig über die Schutzelemente 25,26 hinaus erstreckt und gleichzeitig die Halterung der Gehhilfe an einem Laufbandgestell bildet.

Bei der hier dargestellten Gehhilfe nimmt der Patient eine Position zwischen den beiden durch jeweils eine Kette verbundenen Umlenkrollen 3 ein und die Orthesenhalterungen werden an den auf den Patienten zu zeigenden Mitnehmern 18 befestigt.

Eine andere Ausführungsform der erfindungsgemäßen Gehhilfe ist in Fig 8 gezeigt. Hierbei ist umfasst die Gehhilfe zwei parallel zueinander, innerhalb eines Gehäuses angeordnete Zumittel 4, von denen aus sich jeweils ein Orthesenmitnehmer durch eine innerhalb der jeweiligen Außenplatte 14, 15 ausgebildeten schlitzförmigen Öffnung nach außen erstreckt. Der Patient nimmt bei dieser Ausführungsform die Gehhilfe zwischen seine Beine.

Fig. 8 zeigt eine Schnittansicht der Gehhilfe. Hierbei wird deutlich, dass der Orthesenmitnehmer 18 zusätzlich durch ein Führungselement 30 innerhalb der innerhalb schlitzförmigen Öffnung 21 stabilisiert wird. Das Führungselement erstreckt sich jeweils durch die schlitzförmige Öffnung 21 und ist an der Außenseite und der Innenseite jeder Platte 14, 15 als flächiges Element ausgebildet, welches sich parallel zu der Platte 14,15 erstreckt und größer als die schlitzförmige Öffnung ausgebildet ist. Hierdurch wird die Bewegung des Orthesenmitnehmers 18 zusätzlich geführt, so dass ein auf den Orthesenmitnehmer ausgeübter Druck besser abgefangen werden kann. Gleichzeitig ist in dem Gehäuse zwischen den beiden Zugmitteln 4 ein inneres Führungselement ausgebildet, welches eine Platte und eine schlitzförmige Öffnung 31 umfasst. Durch diese innere schlitzförmige Öffnung 31 erstreckt sich ein inneres Führungselement 32, welches sich in Verlängerung jedes Orthesenmitnehmers 18 über das Zugmittel 4 hinaus nach innen in das Gehäuse erstreckt. Hierdurch wird eine zusätzliche Stabilisierung des Orthesenmitnehmers erzielt.

Eine entsprechende Stabilisierung ist auch bei der in den Fig. 3 bis 5 dargestellten Ausführungsform möglich. Hier können sich entsprechende Führungsmittel 31, 32 durch die schlitzförmigen Öffnungen 21 beider Platten 14, 15 erstrecken und in beidseitig an diesen fixiert sein. Bei dieser Ausführungsform läuft folglich in jedem Schlitz sowohl der Orthesenmitnehmer 8 nebst Führung 31, als auch die Führung 32 des gegenüberliegend angeordneten Orthesenmitnehmers.

Bei allen vorstehend beschriebenen Gehhilfen ist es möglich, die Halterungen der Orthesen solchermaßen auszugestalten, dass der Patient einen speziell ausgebildeten Schuh mit Schnappmechanismus trägt, der sich an der Orthesenhalterung einhängen lässt. Hierdurch wird es dem Patienten ermöglicht, die Laufbandtherapie selbständig ohne die Mithilfe eines Therapeuten zu beginnen.

## Patentansprüche

1. Gehhilfe (1) für ein mechanisch angetriebenes Laufband (10), wobei die Gehhilfe Befestigungselemente für Halterungen für Orthesen aufweist, **gekennzeichnet durch** wenigstens (1) über jeweils zwei Umlenkrollen (3) geführtes, direkt oder indirekt über das Laufband angetriebene Zugmittel (4), dessen sich dem Laufband (10) unmittelbar zugewandter Zugmitteltrum in gleicher Richtung wie das Laufband (10) bewegt, und dessen von dem Laufband (10) abgewandter Zugmitteltrum in entgegengesetzter Richtung zu dem Laufband bewegt, wobei die Halterung für die Orthesenvorrichtung an das Zugmittel gekoppelt ist, mit einem Trägerelement zur Fixierung der zwei Umlenkrollen zueinander und der Gehhilfe an dem Laufbandgeländer.

2. Gehhilfe (1) nach Anspruch 1, **dadurch gekennzeichnet, dass** die Gehhilfe zwei Umlenkrollen (3) und ein Zugmittel (4) umfasst.

3. Gehhilfe (1) nach Anspruch 1 oder 2**, dadurch gekennzeichnet, dass** zwei Befestigungselemente an einander diametral gegenüberliegenden Positionen des Zugmittels angeordnet sind.

4. Gehhilfe (1) nach wenigstens einem der Ansprüche 1 bis 3, **dadurch gekennzeichnet, dass** die Befestigungselemente um eine Achse parallel zu der Umlenkrollenachse schwenkbar befestigbare Halterungen (7) für die Unterschenkel aufweisen.

5. Gehhilfe (1) nach Anspruch 1, **dadurch gekennzeichnet, dass** die Gehhilfe vier Umlenkrollen (3) mit zwei jeweils zwei Umlenkrollen zugeordneten Zugmitteln (4) aufweist, wobei die Zugmittel parallel zueinander angeordnet sind.

6. Gehhilfe (1) nach Anspruch 5, **dadurch gekennzeichnet, dass** sich die Befestigungselemente in den Zwischenraum zwischen den parallel zueinander angeordneten Zugmitteln (4) erstrecken.

7. Gehhilfe (1) nach wenigstens einem der Ansprüche 1 bis 6, **dadurch gekennzeichnet, dass** das Zugmittel (4) eine Kette ist und die Umlenkrollen (3) als Kettenräder ausgebildet sind.

8. Gehhilfe (1) nach wenigstens einem der Ansprüche 1 bis 6, **dadurch gekennzeichnet, dass** das Zugmittel als Zahnriemen ausgebildet ist.

9. Gehhilfe (1) nach Anspruch 8, **dadurch gekennzeichnet, dass** der Zahnriemen direkt auf dem Laufband (10) aufliegt, um die Bewegung des Laufbandes auf die Umlenkrollen (3) zu übertragen.

10. Gehhilfe (1) nach Anspruch 9, **dadurch gekennzeichnet, dass** die Außenoberfläche des Zahnriemens mit einem zusätzlich aufgebrachten Material versehen ist, welches den Kontakt zur Laufbandoberfläche erhöht.

11. Gehhilfe (1) nach wenigstens einem der Ansprüche 2 bis 4, **dadurch gekennzeichnet, dass** zumindestens einer Umlenkrolle (3) ein mit dem Laufband in Reibkontakt stehendes Antriebsrad zugeordnet ist.

12. Gehhilfe (1) nach Anspruch 11, **dadurch gekennzeichnet, dass** die Antriebsräder (2) konzentrisch zu den Umlenkrollen (3) ausgebildet sind und den gleichen, insbesondere im Wesentlichen den gleichen Durchmesser wie die Umlenkrollen (3) aufweisen.

13. Gehhilfe (1) nach wenigstens einem der Ansprüche 1 bis 3, 5 bis 8, 11, 12, **dadurch gekennzeichnet, dass** die Laufbandgeschwindigkeit von einem mit dem Laufband (10) in Reibkontakt stehenden Antriebsrad (16) auf ein mit Abstand zu dem Antriebsrad (16) angeordnetes der Umlenkrolle (3) zugeordnetes Antriebsrad (12) übertragbar ist.

14. Gehhilfe (1) nach Anspruch 13, **dadurch gekennzeichnet, dass** das in Reibkontakt mit dem Laufband (10) stehende Antriebsrad (16) hinter der hinteren Umlenkrolle (3) angeordnet ist.

15. Gehhilfe (1) nach Anspruch 13, **dadurch gekennzeichnet, dass** das in Reibkontakt mit dem Laufband (10) stehende Antriebsrad (16) im wesentlichen senkrecht zu der Umlenkrolle (3) angeordnet ist.

16. Gehhilfe (1) nach Anspruch 13 oder 15, **dadurch gekennzeichnet, dass** das in Reibkontakt mit dem Laufband (10) stehende Antriebsrad (16) der in Betrieb hinten angeordneten Umlenkrolle (3) zugeordnet ist.

17. Gehhilfe (1) nach Anspruch 13 oder 15, **dadurch gekennzeichnet, dass** das in Reibkontakt mit dem Laufband (10) stehende Antriebsrad (16) der in Betrieb vorne angeordneten Umlenkrolle (3) zugeordnet ist.

18. Gehhilfe (1) nach wenigstens einem der Ansprüche 13 oder 15, **dadurch gekennzeichnet, dass** das in Reibkontakt mit dem Laufband (10) stehende Antriebsrad (16) vor der Umlenkrolle (3) angeordnet ist.

19. Gehhilfe (1) nach wenigstens einem der Ansprüche 13 bis 18, **dadurch gekennzeichnet, dass** beide Antriebsräder (2,16) als Reibräder ausgebildet sind, wobei ein weiteres Rad zwischen den Antriebsrädern in Kontakt mit diesen angeordnet ist.

20. Gehhilfe (1) nach wenigstens einem der Ansprüche 13 bis 18, **dadurch gekennzeichnet, dass** die Antriebsräder (2,16) über ein Zugmittel, insbesondere eine Kette, miteinander verbunden sind.

21. Gehhilfe (1) nach wenigstens einem der Ansprüche 1 bis 20, **dadurch gekennzeichnet, dass** eine vom Zugmittel (4) unabhängige Führung für die Halterung vorgesehen ist.

22. Gehhilfe (1) nach wenigstens einem der Ansprüche 1 bis 3 und 5 bis 21, **dadurch gekennzeichnet, dass** das Befestigungselement als ein orts- und drehfest an dem Zugmittel angeordneter Mitnehmer (18) ausgebildet ist.

23. Gehhilfe (1) nach Anspruch 22, **dadurch gekennzeichnet, dass** der Mitnehmer (18) an der von den Umlenkrollen (3) abgewandten Seite des Zugmittels (4) angeordnet ist, sich einen vorbestimmten Abstand von dem Zugmittel (4) erstreckt und in Längsrichtung mit einem Aufnahmeschlitz (19) ausgebildet ist, in welchem eine Orthesenhalterung entlang des Aufnahmeschlitzes (19) verschiebbar angeordnet ist.

24. Gehhilfe (1) nach wenigstens einem der Ansprüche 1 bis 23, **dadurch gekennzeichnet, dass** die Gehhilfe in einem Gehäuse angeordnet ist, welches mit einem mit einem vorbestimmten Abstand um die Umlenkrollen (3) herum angeordneten Führungselement ausgebildet ist, durch welche sich das Befestigungselement, insbesondere die Orthesenhalterung von dem Mitnehmer aus, aus dem Gehäuse erstrecken kann.

25. Gehhilfe (1) nach Anspruch 24, **dadurch gekennzeichnet, dass** das Führungselement als schlitzförmige Öffnung (21) ausgebildet ist.

26. Gehhilfe (1) nach Anspruch 25, **dadurch gekennzeichnet, dass** zumindestens der dem Laufband (10) zugewandte Abschnitt der schlitzförmigen Öffnung (21) im Wesentlichen parallel zu dem Laufband (10) ausgebildet ist und sich die schlitzförmige Öffnung (21) um jede der Umlenkrollen (3) unter einem vorbestimmten Abstand erstreckt.

27. Gehhilfe (1) nach Anspruch 25 oder 26, **dadurch gekennzeichnet, dass** die schlitzförmige Öffnung (21) um die Umlenkrollen (3) herum als Kreisabschnitt ausgebildet ist.

28. Gehhilfe (1) nach wenigstens einem der Ansprüche 24 bis 27, **dadurch gekennzeichnet, dass** das Gehäuse aus zwei parallel zueinander angeordneten Platten (14,15) besteht.

29. Gehhilfe (1) nach Anspruch 28, **dadurch gekennzeichnet, dass** die Umlenkrollen (3) und die Antriebsräder (2,16) zwischen den beiden Platten (14,15) angeordnet und an diesen befestigt sind.

30. Gehhilfe (1) nach wenigstens einem der Ansprüche 24 bis 29, **dadurch gekennzeichnet, dass** ein Laufrad (22) an dem Gehäuse mit einem vorbestimmten Abstand zu der in Betrieb vome angeordneten Umlenkrolle (3) in Kontakt mit dem Laufband (10) angeordnet ist.

31. Gehhilfe (1)nach wenigstens einem der Ansprüche 1 bis 3 und 5 bis 30, **dadurch gekennzeichnet, dass** die Halterung der Orthese verschwenkbar an der Orthesenaufnahme (20) befestigt ist.

32. Gehhilfe (1) nach wenigstens einem der Ansprüche 5 bis 20, **dadurch gekennzeichnet, dass** jeweils an der vom Befestigungselement abgewandten Seite des. Zugmittels (4) ein Schutzelement (25,26) angeordnet ist.

33. Gehhilfe (1) nach Anspruch 32, **dadurch gekennzeichnet, dass** das mit der Umlenkrolle (3) jeweils im Eingriff stehende Antriebsrad (27) an der Außenseite des Schutzelementes (25,36) angeordnet ist und die Umlenkrolle (3) an der Innenseite des Schutzelementes (25,26) angeordnet ist.

34. Gehhilfe (1) nach wenigstens einem der Ansprüche 1 bis 33, **dadurch gekennzeichnet, dass** die Gehhilfe an dem Gestell des Laufbandes befestigbar ist.

35. Gehhilfe (1) nach wenigstens einem der Ansprüche 1 bis 32, **dadurch gekennzeichnet, dass** die zwei Umlenkrollen (3), welche über ein Zugmittel (4) miteinander im Eingriff stehen, über einen Längsträger (9) miteinander verbunden sind und über den Längsträger an dem Laufband (10) befestigbar sind.

36. Gehhilfe (1) nach Anspruch 35, **dadurch gekennzeichnet, dass** im Bereich des Längsträgers (9) eine Schiebemuffe (13) vorgesehen ist, um die Gehhilfe relativ zu dem Haltegriff zu verschieben.

37. Gehhilfe (1) nach Anspruch 36, **dadurch gekennzeichnet, dass** die Gehhilfe (1) an einem Handlaufgestell des Laufbandes (10) befestigbar ist.

38. Gehhilfe (1) nach wenigstens einem der Ansprüche 24 bis 31, **dadurch gekennzeichnet, dass** sich das Gehäuse bis zu einem zwischen dem Handlaufgestell angeordneten Querträger (24) erstreckt und um den Querträger (24) bewegbar ist.

39. Gehhilfe (1) nach Anspruch 38, **dadurch gekennzeichnet, dass** das Gehäuse mit einer Durchgangsöffnung zur Aufnahme des Querträgers (24) ausgebildet ist.

40. Gehhilfe (1) nach Anspruch 32 oder 33, **dadurch gekennzeichnet, dass** die Gehhilfe über das Schutzelement (25,26) mit den feststehenden Seitenbereichen des Laufbandes verbunden ist.

41. Gehhilfe (1) nach Anspruch 7, **dadurch gekennzeichnet, dass** die zur Befestigung des vorderen Endes der Gehhilfe sich durch die Schutzelemente (25,26) erstreckende Achse die Achse für die mit dem Laufband in Reibkontakt stehenden Antriebsräder (16) ist.

42. Gehhilfe (1) nach Anspruch 41, **dadurch gekennzeichnet, dass** sich die Achse durch die Antriebsräder beider parallel zueinander angeordneter Zugmittel erstreckt.

43. Gehhilfe (1) nach Anspruch 1 bis 5, **dadurch gekennzeichnet, dass** das/die Zugmittel (4) in einem Gehäuse angeordnet ist/sind und sich die Befestigungselemente durch in den Außenplatten (14,15) des Gehäuses ausgebildete schlitzförmige Öffnungen erstrecken, und wobei die Befestigungselemente über Führungselemente (30,32) in der schlitzförmigen Öffnung gehalten werden.

44. Gehilfe (1) nach Anspruch 43, **dadurch gekennzeichnet, dass** sich jedes Führungselement durch die schlitzförmige Öffnung erstreckt und parallel zur Innen- und Außenwand der Außenplatten (14, 15) ausgebildete flächige Elemente umfasst.

45. Gehilfe (1) nach Anspruch 43 oder 44, **dadurch gekennzeichnet, dass** jedem Befestigungselemente zwei Führungselemente (30, 32) zugeordnet sind, welche sich durch jeweils eine der parallel zueinander ausgebildeten Platten erstrecken.

46. Gehilfe (1) nach Anspruch 43 oder 44, **dadurch gekennzeichnet, dass** in dem Gehäuse zwei Zugmittel (4) ausgebildet sind, zwischen den Zugmitteln eine Innenführung (31) mit schlitzförmiger Öffnung angeordnet ist, und die an der von dem Befestigungsmittel abgewandten Seite des Zugmittels angeordnete Führung in die schlitzförmige Öffnung der Innenführung eingreift.

47. Gehilfe (1) nach Anspruch 46, **dadurch gekennzeichnet, dass** zwei Innenführungen parallel zueinander ausgebildet sind.

48. Gehhilfe (1) nach wenigstens einem der Ansprüche 1 bis 47, **dadurch gekennzeichnet, dass** die Orthese mit einem selbsttätig einrastenden Verschluss ausgebildet ist.

## Claims

1. Walking aid (1) for a mechanically driven treadmill (10), wherein the walking aid comprises fixing elements for holding devices for leg braces, **characterised by** at least one tractive element (4) guided over, in each case, two deflection rollers (3) and driven directly or indirectly via the treadmill, wherein the tract of the tractive element that directly faces the treadmill belt (10) moves in the same direction as the treadmill belt (10) and the tract of the tractive element that faces away from the treadmill belt (10) moves in the opposite direction of the treadmill belt, wherein the holding device for the leg brace device is coupled to the tractive element, with a support device for fixing the two deflection rollers to each other and the walking aid on the handrail of the treadmill.

2. Walking aid (1) according to Claim 1, **characterised in that** the walking aid comprises two deflection rollers (3) and a tractive element (4).

3. Walking aid (1) according to Claim 1, **characterised in that** two fixing elements are arranged at diametrically opposite positions on the tractive element.

4. Walking aid (1) according to at least one of the Claims 1 to 3, **characterised in that** the fixing elements have lower leg holding devices (7) that can be fixed to swivel about an axle parallel to the deflection roller axle.

5. Walking aid (1) according to Claim 1, **characterised in that** the walking aid has four deflection rollers (3) with two tractive elements (4) each assigned to two deflection rollers, wherein the tractive elements are arranged parallel to each other.

6. Walking aid (1) according to Claim 5, **characterised in that** the fixing elements extend in the space between the tractive elements (4) arranged parallel to each other.

7. Walking aid (1) according to at least one of the Claims 1 to 6, **characterised in that** the tractive element (4) is a chain and the deflection rollers (3) are formed as chain wheels.

8. Walking aid (1) according to at least one of the Claims 1 to 6, **characterised in that** the tractive element is formed as a toothed belt.

9. Walking aid (1) according to Claim 8, **characterised in that** the toothed belt rests directly on the treadmill (10) in order to transmit the movement of the treadmill to the deflection rollers (3).

10. Walking aid (1) according to Claim 9, **characterised in that** the outer surface of the toothed belt is provided with an additionally applied material which increases the contact with the treadmill surface.

11. Walking aid (1) according to at least one of the Claims 2 to 4, **characterised in that** a drive wheel in frictional contact with the treadmill is assigned to at least one deflection roller (3).

12. Walking aid (1) according to Claim 11, **characterised in that** the drive wheels (2) are formed concentric with respect to the deflection rollers (3) and have the same, in particular essentially the same, diameter as the deflection rollers (3).

13. Walking aid (1) according to at least one of the Claims 1 to 3, 5 to 8, 11, 12, **characterised in that** the treadmill speed can be transmitted from a drive wheel (16) in frictional contact with the treadmill (10) to a drive wheel (12) arranged at a distance from the drive wheel (16) and assigned to the deflection roller (3).

14. Walking aid (1) according to Claim 13, **characterised in that** the drive wheel (16) in frictional contact with the treadmill (10) is arranged behind the rear deflection roller (3).

15. Walking aid (1) according to Claim 13, **characterised in that** the drive wheel (16) in frictional contact with the treadmill (10) is essentially arranged at right angles to the deflection roller (3).

16. Walking aid (1) according to Claim 13 or 15, **characterised in that** the drive wheel (16) in frictional contact with the treadmill (10) is assigned to the deflection roller (3) arranged at the rear in operation.

17. Walking aid (1) according to Claim 13 or 15, **characterised in that** the drive wheel (16) in frictional contact with the treadmill (10) is assigned to the deflection roller (3) arranged at the front in operation.

18. Walking aid (1) according to at least one of the Claims 13 or 15, **characterised in that** the drive wheel (16) in frictional contact with the treadmill (10) is arranged in front of the deflection roller (3).

19. Walking aid (1) according to at least one of the Claims 13 to 18, **characterised in that** both drive wheels (2, 16) are formed as frictional wheels, wherein a further wheel is arranged between the drive wheels in contact with them.

20. Walking aid (1) according to at least one of the Claims 13 to 18, **characterised in that** the drive wheels (2, 16) are connected to each other via a tractive element, particularly a chain.

21. Walking aid (1) according to at least one of the Claims 1 to 20, **characterised in that** a guide independent of the tractive element (4) is provided for the holding device.

22. Walking aid (1) according to at least one of the Claims 1 to 3 and 5 to 21, **characterised in that** the fixing element is formed as a catch (18) arranged on the tractive element in a way that is fixed and cannot be rotated.

23. Walking aid (1) according to Claim 22, **characterised in that** the catch (18) is arranged on the side of the tractive element (4) facing away from the deflection rollers (3), extends at a predetermined distance from the tractive element (4) and is formed in the longitudinal direction with a receiver slot (19) in which a leg brace support is arranged so that it can be moved along the receiver slot (19).

24. Walking aid (1) according to at least one of the Claims 1 to 23, **characterised in that** the walking aid is arranged in a housing which is formed with a guide element arranged at a predetermined distance around the deflection rollers (3), through which the fixing element, especially the leg brace holding device, starting from the catch, can extend out of the housing.

25. Walking aid (1) according to Claim 24, **characterised in that** the guide element is formed as a slot-shaped opening (21).

26. Walking aid (1) according to Claim 25, **characterised in that** at least the section of the slot-shaped opening (21) facing the treadmill (10) is formed essentially parallel to the treadmill (10) and that the slot-shaped opening (21) extends around each of the deflection rollers (3) at a predetermined distance.

27. Walking aid (1) according to Claim 25 or 26, **characterised in that** the slot-shaped opening (21) around the deflection rollers (3) is formed as the segment of a circle.

28. Walking aid (1) according to at least one of the Claims 24 to 27, **characterised in that** the housing consists of two plates (14, 15) arranged parallel to each other.

29. Walking aid (1) according to Claim 28, **characterised in that** the deflection rollers (3) and the drive wheels (2, 16) are arranged between the two plates (14, 15) and are fixed to these.

30. Walking aid (1) according to at least one of the Claims 24 to 29, **characterised in that** a running wheel (22) is arranged at the housing with a predetermined distance from the deflection roller (3) arranged in front in operation, and in contact with the treadmill (10).

31. Walking aid (1) according to at least one of the Claims 1 to 3 and 5 to 30, **characterised in that** the leg brace holding device is fixed so that it is swivellable at the leg brace receiver (20).

32. Walking aid (1) according to at least one of the Claims 5 to 20, **characterised in that** a protective element (25, 26) is arranged in each case on the side of the tractive element (4) facing away from the fixing element.

33. Walking aid (1) according to Claim 32, **characterised in that** the drive wheel (27) in mesh in each case with the deflection roller (3) is arranged on the outside of the protective element (25, 26) and the deflection roller (3) is arranged on the inside of the protective element (25, 26).

34. Walking aid (1) according to at least one of the Claims 1 to 33, **characterised in that** the walking aid can be fixed to the frame of the treadmill.

35. Walking aid (1) according to at least one of the Claims 1 to 32, **characterised in that** the two deflection rollers (3), which are in mesh via a tractive element (4), are connected to each other via a longitudinal beam (9) and can be fixed via the longitudinal beam to the treadmill (10).

36. Walking aid (1) according to Claim 35, **characterised in that** a sliding sleeve (13) is provided in the area of the longitudinal beam (9) in order to move the walking aid in relation to the handle.

37. Walking aid (1) according to Claim 36, **characterised in that** the walking aid (1) can be fixed to a handrail frame of the treadmill (10).

38. Walking aid (1) according to at least one of the Claims 24 to 31, **characterised in that** the housing extends to a cross beam (24) arranged between the handrail frame and can be moved around the cross beam (24).

39. Walking aid (1) according to Claim 38, **characterised in that** the housing is formed with a through hole to receive the cross beam (24).

40. Walking aid (1) according to Claim 32 or 33, **characterised in that** the walking aid is connected via the protective element (25, 26) to the fixed side areas of the treadmill.

41. Walking aid (1) according to Claim 7, **characterised in that** the axle extending through the protective elements (25, 26) to fix the front end of the walking aid is the axle for the drive wheels (16) in frictional contact with the treadmill.

42. Walking aid (1) according to Claim 41, **characterised in that** the axle extends through the drive wheels of both tractive elements arranged parallel to each other.

43. Walking aid (1) according to Claim 1 to 5, **characterised in that** the tractive element(s) (4) is / are arranged in a housing and that the fixing elements extend through slot-shaped openings formed in the outer plates (14, 15) of the housing, wherein the fixing elements are held in the slot-shaped opening by means of guide elements (30, 32).

44. Walking aid (1) according to Claim 43, **characterised in that** each guide element extends through the slot-shaped opening and comprises flat elements formed parallel to the inside and outside wall of the outer plates (14, 15).

45. Walking aid (1) according to Claim 43 or 44, **characterised in that** each fixing element is assigned two guide elements (30, 32) which extend through one, in each case, of the plates formed parallel to each other.

46. Walking aid (1) according to Claim 43 or 44, **characterised in that** in the housing two tractive elements (4) are formed, an inner guide (31) with a slot-shaped opening is arranged between the tractive elements, and the guide arranged on the side of the tractive element facing away from the fixing element engages the slot-shaped opening of the inner guide.

47. Walking aid (1) according to Claim 46, **characterised in that** two inner guides are formed parallel to each other.

48. Walking aid (1) according to at least one of the Claims 1 to 47, **characterised in that** the leg brace is formed with an automatically locking closure.

## Revendications

1. Aide à la marche (1) pour un tapis roulant (10) à entraînement mécanique, l'aide à la marche présentant des éléments de fixation pour maintien d'orthèses, **caractérisée par** au moins un moyen de traction (4), guidé par respectivement deux poulies de renvoi (3) et entraîné directement ou indirectement par le tapis roulant, moyen de traction dont le brin de moyen de traction, orienté vers le tapis roulant (10), se déplace dans la même direction que le tapis roulant (10) et dont le brin de moyen de traction, opposé au tapis roulant (10), se déplace dans la direction contraire de celle du tapis roulant(10), le maintien pour le dispositif d'orthèses étant couplée au moyen de traction, avec un élément support pour la fixation mutuelle des deux poulies de renvoi et de l'aide à la marche sur la balustrade du tapis roulant.

2. Aide à la marche (1) suivant la revendication 1, **caractérisée en ce que** l'aide à la marche comprend deux poulies de renvoi (3) et un moyen de traction (4).

3. Aide à la marche (1) suivant l'une des revendications 1 et 2, **caractérisée en ce que** deux éléments de fixation sont disposés en des positions mutuelles diamétralement opposées du moyen de traction.

4. Aide à la marche (1) suivant l'une au moins des revendications 1 à 3, **caractérisée en ce que** les éléments de fixation présentent des maintiens (7) pour les bas de jambes qui peuvent être fixés de manière pivotante autour d'un axe parallèle à l'axe des poulies de renvoi.

5. Aide à la marche (1) suivant la revendication 1, **caractérisée en ce que** l'aide à la marche présente quatre poulies de renvoi (3) avec deux moyens de traction (4) associés à chaque fois à deux poulies de renvoi, les moyens de traction étant disposés parallèlement entre eux.

6. Aide à la marche (1) suivant la revendication 5, **caractérisée en ce que** les éléments de fixation s'étendent dans l'espace intermédiaire entre les moyens de traction (4) disposés parallèlement entre eux.

7. Aide à la marche (1) suivant l'une au moins des revendications 1 à 6, **caractérisée en ce que** le moyen de traction (4) est une chaîne et les poulies de renvoi (3) sont réalisées sous forme de roues à chaîne.

8. Aide à la marche (1) suivant l'une au moins des revendications 1 à 6, **caractérisée en ce que** le moyen de traction est réalisé sous forme de courroie dentée.

9. Aide à la marche (1) suivant la revendication 8, **caractérisée en ce que** la courroie dentée repose directement sur le tapis roulant (10), afin de transmettre le mouvement du tapis roulant aux poulies de renvoi (3).

10. Aide à la marche (1) suivant la revendication 9, **caractérisée en ce que** la surface extérieure de la courroie dentée est munie d'un matériau déposé additionnel, qui augmente le contact avec la surface du tapis roulant.

11. Aide à la marche (1) suivant l'une au moins des revendications 2 à 4, **caractérisée en ce qu'**une roue motrice en contact de friction avec le tapis roulant est associée à au moins une poulie de renvoi (3).

12. Aide à la marche (1) suivant la revendication 11, **caractérisée en ce que** les roues motrices (2) ont une réalisation concentrique aux poulies de renvoi (3) et présentent le même, en particulier essentiellement le même diamètre que les poulies de renvoi (3).

13. Aide à la marche (1) suivant l'une au moins des revendications 1 à 3, 5 à 8, 11, 12, **caractérisée en ce que** la vitesse du tapis roulant est transmissible d'une roue motrice (16), en contact de friction avec le tapis roulant (10), à une roue motrice (12) associée à la poulie de renvoi (3) et disposée à distance de la roue motrice (16).

14. Aide à la marche (1) suivant la revendication 13, **caractérisée en ce que** la roue motrice (16), en contact de friction avec le tapis roulant (10), est disposée derrière la poulie de renvoi arrière (3).

15. Aide à la marche (1) suivant la revendication 13, **caractérisée en ce que** la roue motrice (16), en contact de friction avec le tapis roulant (10), est disposée de façon essentiellement perpendiculaire à la poulie de renvoi (3).

16. Aide à la marche (1) suivant l'une des revendications 13 et 15, **caractérisée en ce que** la roue motrice (16), en contact de friction avec le tapis roulant (10), est associée à la poulie de renvoi (3) disposée à l'arrière en fonctionnement.

17. Aide à la marche (1) suivant l'une des revendications 13 et 15, **caractérisée en ce que** la roue motrice (16), en contact de friction avec le tapis roulant (10), est associée à la poulie de renvoi (3) disposée à l'avant en fonctionnement.

18. Aide à la marche (1) suivant l'une au moins des revendications 13 et 15, **caractérisée en ce que** la roue motrice (16), en contact de friction avec le tapis roulant (10), est disposée avant la poulie de renvoi (3).

19. Aide à la marche (1) suivant l'une au moins des revendications 13 à 18, **caractérisée en ce que** les deux roues motrices (2, 16) sont réalisées sous forme de roues de friction, une roue supplémentaire étant disposée entre les roues motrices au contact de ces dernières.

20. Aide à la marche (1) suivant l'une au moins des revendications 13 à 18, **caractérisée en ce que** les roues motrices (2, 16) sont raccordées entre elles par un moyen de traction, en particulier d'une chaîne.

21. Aide à la marche (1) suivant l'une au moins des revendications 1 à 20, **caractérisée en ce qu'**il est prévu un guidage pour le maintien, indépendant du moyen de traction (4).

22. Aide à la marche (1) suivant l'une au moins des revendications 1 à 3 et 5 à 21, **caractérisée en ce que** l'élément de fixation est réalisé sous forme d'un entraîneur (18) disposé de façon stationnaire et sans possibilité de rotation sur le moyen de traction.

23. Aide à la marche (1) suivant la revendication 22, **caractérisée en ce que** l'entraîneur (18) est disposé sur le côté du moyen de traction (4) opposé aux poulies de renvoi (3), s'étend à une distance prédéfinie du moyen de traction (4) et est réalisé dans la direction longitudinale avec une fente de réception (19), dans laquelle est disposée un maintien d'orthèses mobile le long de la fente de réception (19).

24. Aide à la marche (1) suivant l'une au moins des revendications 1 à 23, **caractérisée en ce que** l'aide à la marche est disposée dans un boîtier, qui est réalisé avec un élément de guidage disposé autour, à une distance prédéfinie des poulies de renvoi (3), élément de guidage au travers duquel peut s'étendre hors du boîtier l'élément de fixation, en particulier le maintien d'orthèses hors de l'entraîneur.

25. Aide à la marche (1) suivant la revendication 24, **caractérisée en ce que** l'élément de guidage est réalisé sous forme d'ouverture (21) en forme de fente.

26. Aide à la marche (1) suivant la revendication 25, **caractérisée en ce qu'**au moins la section orientée vers le tapis roulant (10) de l'ouverture en forme de fente (21) est réalisée de façon essentiellement parallèle au tapis roulant (10) et l'ouverture (21) en forme de fente s'étend à une distance prédéfinie autour de chacune des poulies de renvoi (3).

27. Aide à la marche (1) suivant l'une des revendications 25 et 26, **caractérisée en ce que** l'ouverture en forme de fente (21) est réalisée sous forme de segment autour des poulies de renvoi (3).

28. Aide à la marche suivant l'une au moins des revendications 24 à 27, **caractérisée en ce que** le boîtier est constitué de deux plaques (14, 15) disposées parallèle entre elles.

29. Aide à la marche (1) suivant la revendication 28, **caractérisée en ce que** les poulies de renvoi (3) et les roues motrices (2, 16) sont disposées entre les deux plaques (14, 15) et sont fixées sur ces dernières.

30. Aide à la marche (1) suivant l'une au moins des revendications 24 à 29, **caractérisée en ce qu'**une roue mobile (22) est disposée au contact du tapis roulant (10) sur le boîtier, à une distance prédéfinie de la poulie de renvoi (3) disposée à l'avant en service.

31. Aide à la marche (1) suivant l'une au moins des revendications 1 à 3 et 5 à 30, **caractérisée en ce que** le maintien de l'orthèse est fixé avec une possibilité de pivotement sur le logement d'orthèse (20).

32. Aide à la marche (1) suivant l'une au moins des revendications 5 à 20, **caractérisée en ce qu'**un élément de protection (25, 26) est respectivement disposé sur le côté du moyen de traction (4) opposé à l'élément de fixation.

33. Aide à la marche (1) suivant la revendication 32, **caractérisée en ce que** la roue motrice (27), respectivement en prise avec la poulie de renvoi (3), est disposée sur le côté extérieur de l'élément de protection (25, 26) et la poulie de renvoi (3) est disposée sur le côté intérieur de l'élément de protection (25, 26).

34. Aide à la marche (1) suivant l'une au moins des revendications 1 à 33, **caractérisée en ce que** l'aide à la marche peut être fixée sur le châssis du tapis roulant.

35. Aide à la marche (1) suivant l'une au moins des revendications 1 à 32, **caractérisée en ce que** les deux poulies de renvoi (3), qui sont en prise mutuelle par l'intermédiaire d'un moyen de traction (4), sont assemblées entre elles par l'intermédiaire d'un longeron (9) et peuvent être fixées sur le tapis roulant (10) par l'intermédiaire du longeron.

36. Aide à la marche (1) suivant la revendication 35, **caractérisée en ce qu'**il est prévu un manchon coulissant (13) dans la zone du longeron (9), pour déplacer l'aide à la marche par rapport à la poignée.

37. Aide à la marche (1) suivant la revendication 36, **caractérisée en ce que** l'aide à la marche (1) peut être fixée sur un bâti de main courante du tapis roulant (10).

38. Aide à la marche (1) suivant l'une au moins des revendications 24 à 31, **caractérisée en ce que** le boîtier s'étend jusqu'à une traverse (24), disposée entre le châssis de main courante, et peut être déplacé autour de la traverse (24).

39. Aide à la marche (1) suivant la revendication 38, **caractérisée en ce que** le boîtier est réalisé avec une ouverture de passage pour recevoir la traverse (24).

40. Aide à la marche (1) suivant l'une des revendications 32 et 33, **caractérisée en ce que** l'aide à la marche est assemblée par l'intermédiaire de l'élément de protection (25, 26) avec les zones latérales fixes du tapis roulant.

41. Aide à la marche (1) suivant la revendication 7, **caractérisée en ce que** l'axe, s'étendant au travers des éléments de protection (25, 26) pour la fixation de l'extrémité avant de l'aide à la marche, est l'axe pour les roues motrices (16) en contact de friction avec le tapis roulant.

42. Aide à la marche (1) suivant la revendication 41, **caractérisée en ce que** l'axe s'étend au travers des roues motrices des deux moyens de traction disposés parallèles entre eux.

43. Aide à la marche (1) suivant les revendications 1 à 5, **caractérisée en ce que** le/les moyen/s de traction (4) est/sont disposé/s dans un boîtier et les éléments de fixation s'étendent au travers d'ouvertures en forme de fente réalisées dans les plaques extérieures (14, 15) du boîtier, les éléments de fixation étant maintenus dans l'ouverture en forme de fente par des éléments de guidage (30, 32).

44. Aide à la marche (1) suivant la revendication 43, **caractérisée en ce que** chaque élément de guidage s'étend au travers de l'ouverture en forme de fente et comprend des éléments plans réalisés parallèles à la paroi intérieure et extérieure des plaques extérieures (14, 15).

45. Aide à la marche (1) suivant l'une des revendications 43 et 44, **caractérisée en ce que** deux éléments de guidage (30, 32) sont associés à chaque élément de fixation, lesquels éléments de guidage s'étendent au travers de l'une des plaques réalisées parallèles entre elles.

46. Aide à la marche (1) suivant l'une des revendications 43 et 44, **caractérisée en ce que** deux moyens de traction (4) sont réalisés dans le boîtier, un guidage intérieur (31) avec une ouverture en forme de fente est disposé entre les moyens de traction, et le guidage disposé sur le côté du moyen de traction, opposé au moyen de fixation, s'engage dans l'ouverture en forme de fente du guidage intérieur.

47. Aide à la marche (1) suivant la revendication 46, **caractérisée en ce que** deux guidages intérieurs sont réalisés parallèles entre eux.

48. Aide à la marche (1) suivant l'une au moins des revendications 1 à 47, **caractérisée en ce que** l'orthèse est réalisée avec une fermeture à enclenchement automatique.
